# EUROPÄISCHE PATENTSCHRIFT

(11) **EP 1 304 938 B1**
(45) Veröffentlichungstag und Bekanntmachung des Hinweises auf die Patenterteilung: **19.01.2005**
(21) Anmeldenummer: 01971827.9
(22) Anmeldetag: 31.07.2001
(51) Int. Cl.: A43B 7/08, A43B 13/40, A43B 7/12

(54) **SCHUHSOHLENANORDNUNG**
SOLES ARRANGEMENT OF A SHOE
AGENCEMENT DE SEMELLES DE CHAUSSURE

(30) Priorität: 04.08.2000 DE 10038216
(43) Veröffentlichungstag der Anmeldung: 02.05.2003
(73) Patentinhaber: Caprice Schuhproduktion GmbH & Co. KG, 66955 Pirmasens (DE)
(72) Erfinder: BECK, Hermann, D-66954 Pirmasens (AT)
(74) Vertreter: Patentanwalts-Partnerschaft, Rotermund + Pfusch + Bernhard
(86) Internationale Anmeldenummer: PCT/EP2001/008848
(87) Internationale Veröffentlichungsnummer: WO 2002/011570

(56) Entgegenhaltungen:
- EP-A- 0 916 274
- WO-A-99/66812
- DE-U- 9 407 864
- US-A- 4 345 387
- US-A- 5 022 168
- US-A- 6 076 282

## Beschreibung

Die Erfindung betrifft eine Schuhsohlenanordnung mit einer elastischen Innensohle, die eine fußseitige Sohlenbasis und integral damit ausgebildete, nach unten gerichtet kuppelartige Noppen sowie die Sohlenbasis durchsetzende Perforationen aufweisen.

Eine derartige Sohlenanordnung ist Gegenstand der US-A 6,076,282. Dabei ist vorgesehen, dass die Perforationen der Sohlenbasis der Innensohle mit Abstützelementen auf der Oberseite der Außensohle zusammenwirken und die Innensohle bei Belastung mit der Außensohle unverrückbar verbinden.

Die WO 99/66812 zeigt eine Sohlenanordnung, bei der eine Außensohle auf ihrer Oberseite angeordnete Noppen besitzt, die einen Innensohle tragen, wobei zwischen Innensohle und Oberseite der Außensohle durch die Noppen ein Abstandsraum freigehalten wird, der durch seitliche Kanäle in der Außensohle mit der Atmosphäre kommuniziert. Die Innensohle besitzt eine dampfdurchlässige, jedoch für Flüssigkeiten undurchlässige Membrane. Außerdem ist eine wasserabstoßende Oberschicht auf der Innensohle vorgesehen.

Gemäß der DE-U 9407864 kann eine Sohle auf ihrer dem Fuß zugewandten Seite dicht angeordnete Noppen aufweisen, zwischen denen Perforationen angeordnet sind, die mit in der Sohle angeordneten, zur Atmosphäre offenen Querkanälen kommunizieren.

In der US-A 4,345,387 besitzt eine Innensohle nach oben gerichtet Noppen. Auf der Unterseite der Innensohle können Stege angeordnet sein, so dass zwischen der Unterseite der Innensohle und der Außensohle ein geschlossenes Luftpolster gebildet wird.

In der US-A 5,022,168 wird eine stoßabsorbierende Sohlenschicht beschrieben, die als Abstandsgewirk ausgebildet und zwischen einer Außensohle und einer Innensohle angeordnet ist, welche ihrerseits von einer Abdeckung bedeckt wird.

In der DE-A-37 32 495 wird eine Zwischensohle für einen Schuh beschrieben, die eine Einlage und ein Umfangsteil aufweist. Mehrere massive Stützelemente erstrecken sich von einer Basis der Einlage nach unten. Die Stützelemente sind so hoch, dass sie der Steigung oder Erhöhung des Umfangsteils von der Fußspitze zur Ferse entsprechen. Die Dämpfungseigenschaften der Einlage sollen an das jeweilige Gewicht des Trägers anpassbar sein, indem eine entsprechend ausgewählte Einlage in den Schuh eingesetzt wird. Diese Einlegesohle lässt jedoch hinsichtlich ihrer Dämpfungseigenschaften und Tragekomforts weiterhin zu wünschen übrig.

Die DE-A-36 35 831 beschreibt eine Laufsohle für Schuhwerk mit einer fußseitigen Sohlenfläche, in die eine gleichmäßige Vertiefung eingebracht ist. In die Vertiefung ist eine Noppenplatte bündig eingesetzt. Die Noppenplatte besteht aus einer Basisplatte, die dicht und regelmäßig angeordnete Noppen trägt, wobei zwischen den Noppen Zwischenräume verbleiben. Die Oberseiten der Noppen sind vorzugsweise gewölbt und werden mit einer Deckplatte überdeckt. Entsprechend einer Ausführungsform sind die Noppen hohl und weisen an der Oberseite Öffnungen auf.

Die DE-U-89 00 237 beschreibt eine Innensohle mit einer Oberseite, die durch eine Basisplatte mit einer Vielzahl von daran regelmäßig verteilten Noppen, eine der Fußsohle zugekehrte Schicht aus einem Material wie Leder oder Textil sowie eine Perforation gebildet ist. Diese Schicht ist auf der den Noppen abgekehrten Rückseite der Basisplatte aufgebracht und die Köpfe der Noppen sind mit der Sohle verbunden.

Aufgabe der Erfindung ist es, eine verbesserte Schuhsohlenanordnung zu schaffen, die individuell anpassbare bzw. adaptierbare Dämpfungseigenschaften sowie einen deutlich verbesserten Tragekomfort des Schuhs erlaubt.

Diese Aufgabe wird bei einer Sohlenanordnung der eingangs angegebenen Art dadurch gelöst, dass die Innensohle zwischen einer auf der Oberseite der Sohlenbasis angeordneten atmungsaktiven und feuchtigkeitsdurchlässigen Lage und einer flüssigkeitsaufnehmenden Schicht bzw. Lage unter der Innensohle angeordnet ist und die Noppen dichtgepackt angeordnet sowie mit weiteren Perforationen in ihren kuppelförmigen Endabschnitten versehen sind.

Die Erfindung beruht auf dem Grundgedanken, Feuchtigkeit, wie z.B. Schweiß, vom Fuß des Trägers des Schuhs besonders wirksam abzuleiten. Dies wird einerseits durch die atmungsaktive und feuchtigkeitsdurchlässige Lage auf der Oberseite der Innensohle und die flüssigkeitsaufnehmende Schicht bzw. Lage unter der Innensohle und andererseits durch die Perforationen erreicht, wobei insbesondere bei den perforierten Noppen während der Benutzung eines mit der erfindungsgemäßen Sohlenanordnung ausgestatteten Schuhs eine Wirkung ähnlich einer Pumpe eintritt, durch die die Feuchtigkeit auf besonders vorteilhafte Weise vom Fuß abgeleitet wird.

Im übrigen geht die Erfindung von dem Grundgedanken aus, die Innensohle mit mehreren hohlen, noppenförmigen Auswölbungen zu versehen, die im wesentlichen auf der gesamten Sohlenfläche an deren Unterseite vorgesehen sind. Die Innensohle und Noppen werden in einem Verfahrensschritt ausgebildet. Dazu wird entweder ein einziges Material für den gesamten Sohlenaufbau oder es werden mehrere unterschiedliche Materialien für verschiedene Sohlenbereiche verwendet. Beide Varianten ermöglichen eine optimale Anpassung der erfindungsgemäßen Innensohle an einem Fuß des Trägers eines mit dieser Sohle ausgestatteten Schuhs, wobei gleichzeitig optimale Dämpfungseigenschaften erzielt werden.

Mit der Erfindung wird eine optimal an die Fußform eines Benutzers anformbare bzw. adaptierbare Sohlenanordnung bereit gestellt, die gleichzeitig einen optimalen Tragekomfort ermöglicht. Vorteilhaft ist dabei insbesondere, dass die erfindungsgemäße Innensohle Noppen aufweist, die unabhängig voneinander und jede für sich einen "Kisseneffekt" bzw. Dämpfungseffekt sowie eine Ventilation bei jedem Schritt bereitstellen. Das Ergebnis ist eine kontinuierliche Adaption der erfindungsgemäßen Innensohle an jeden Schritt und jede Fußform eines Benutzers. Dabei bleibt der Fuß optimal gekühlt und wird auf besonders vorteilhafte Weise individuell gedämpft. Nachstehend wird die erfindungsgemäße Innensohle anhand einer bevorzugten Ausführungsform unter Bezugnahme auf die beigefügten Zeichnungen beschrieben. Es zeigen:
- Figur 1: eine schematische Darstellung der erfindungsgemäßen Innensohle von unten;
- Figur 2: eine Unteransicht der erfindungsgemäßen Innensohle;
- Figur 3: einen Schnitt entlang der Linie A-A in Figur 2;
- Figur 4: einen Schnitt entlang der Linie B-B in Figur 2;
- Figur 5: einen Schnitt entlang der Linie C-C in Figur 2;
- Figur 6: einen Schnitt entlang der Linie D-D in Figur 2;
- Figur 7: eine vergrößerte, perspektivische und teilweise geschnittene Darstellung der Noppen der erfindungsgemäßen Innensohle;
- Figur 8: eine perspektivische, teilweise geschnittene Darstellung ähnlich Figur 7, wobei durch Perforationen vom Fuß eines Benutzers abgeleitete Flüssigkeit schematisch dargestellt ist;
- Figur 9: eine räumliche Darstellung eines Sohlenaufbaus mit der erfindungsgemäßen Innensohle unter einem Fuß eines Benutzer;
- Figur 10: ein Diagramm der Druckverteilung auf den Fuß eines Benutzers eines Schuhs mit der erfindungsgemäßen Innensohle; und
- Figur 11: ein Diagramm der Druckverteilung auf den Fuß eines Benutzers im Schuh gemäß Figur 10 ohne die erfindungsgemäße Innensohle.

Die erfindungsgemäße Innensohle 2 ist in Figuren 1 bis 6 näher gezeigt und weist im wesentlichen eine Sohlenbasis 4 und eine Vielzahl integral damit ausgebildeter noppenförmiger Wölbungen 6 auf. Die Auswölbungen bzw. Noppen 6 sind vorzugsweise im wesentlichen über die gesamte Unterseite der Innensohle 2 hinweg ausgebildet. Die Noppen 6 sind vorzugsweise relativ dicht zueinander positioniert, so daß zwischen den einzelnen Noppen 6 ein lediglich geringer Abstand von beispielsweise 0,3 bis 3 mm, bevorzugt von 0,4 bis 1,0 mm und besonders bevorzugt von etwa 0,5 mm vorgesehen ist. Die Noppen 6 weisen vorzugsweise eine regelmäßige Anordnung, z.B. in Form einer dichten Packung auf. Wie in Figur 2 gezeigt, ist dabei der kürzeste Noppenabstand in Diagonalrichtung der Sohle 2 vorgesehen.

Entsprechend der in den Figuren dargestellten, bevorzugten Ausführungsform weisen die Noppen 6 einen Hohlraum auf, der zur Sohlenoberseite 10 hin geöffnet ist. Die Form der Noppen kann in einem Mittelbereich 12, der in Figur 2 mit einer gestrichelten Linie 14 schematisch gezeigt, ist im wesentlichen gleich sein, während in einem Randbereich 16 außerhalb der Linie 14 insbesondere die Höhe der Noppen und damit auch der Durchmesser variieren können. Vorzugsweise sind die Noppen in diesem Bereich niedriger und weisen einen geringeren Durchmesser auf. Die Noppen 6 können sowohl im Mittelbereich 12 als auch im Randbereich 16 entsprechend der Schnittdarstellungen der Figuren 3 bis 6 unterschiedlich ausgebildet sein. Der Mittelbereich 12 kann auch so gewählt werden, daß jeweils nur die äußersten Noppen 6 entlang des gesamten Sohlenumfangs niedriger ausgebildet sind. Die im Mittelbereich 12 vorgesehenen Noppen 6 weisen vorzugsweise an ihrer Basis einen Außendurchmesser zwischen 6,5 und 7,5 mm, vorzugsweise etwa 7 mm, einen Innendurchmesser zwischen 4,5 und 5,5 mm, vorzugsweise etwa 5 mm und eine Wandstärke im Bereich zwischen 0,9 und 1,3 mm, vorzugsweise zwischen 1,0 und 1,2 mm auf. Vorzugsweise verringert sich die Wandstärke von der Basis der Noppen 6 zu deren kuppel- oder domförmigen Ende hin, so daß beispielsweise die Wandstärke an der Basis 1,2 mm und im Bereich der Kuppel 1,0 mm beträgt. Die Höhe der Noppen 6 liegt beispielsweise zwischen 3 und 10 mm, bevorzugt zwischen 5 und 8 mm und besonders bevorzugt bei etwa 6 mm. Im Randbereich 16 der Innensohle 2 kann die Noppenhöhe entsprechend der vorstehenden Ausführungen jedoch auch geringer sein und beispielsweise nur wenige zehntel Millimeter betragen. Die Dicke der Basis 4 der Innensohle 2 liegt beispielsweise zwischen 0,5 und 1,5 und bevorzugt zwischen 0,8 und 1,2 mm.

Die Wandstärken, Höhen, Durchmesser und/oder Materialien der Noppen bzw. der gesamten Innensohle können in Bereichen unterschiedlich sein, um besonders an verschiedene Fußformen, Massen, Beanspruchungsarten bzw. Einsätze angepaßt zu sein. Üblicherweise liegt die Härte des verwendeten Materials im Bereich zwischen 35 und 60, bevorzugt zwischen 40 und 45 Shore A. Als Materialien kommen beispielsweise Elastomere, Latex, Blockcopolymere, Thermoelaste, Kautschuke, insbesondere thermoplastische Kautschuke (TPR), Synthese-Kautschuke, Natur-Kautschuke in Frage. Wichtig bei der Auswahl des geeigneten Werkstoffs ist, daß er eine ausreichende Härte sowie ein ausreichendes gummielastisches Verhalten bei Einsatztemperatur aufweist. Besonders bevorzugt sind Latexmaterialen sowie thermoplastische Kautschuke (TPR).

Nachfolgend wird eine weitere Ausführungsform der vorliegenden Erfindung beschrieben, die sowohl mit der vorstehend beschriebenen ersten Ausführungsform kombinierbar ist, wie beispielsweise in Figur 2 schematisch gezeigt, jedoch auch unabhängig davon die der vorliegenden Erfindung zugrunde liegende Aufgabe löst. Gemäß dieser Ausführungsform weist die erfindungsgemäße Sohle 2 in einem Zwischenbereich zwischen den Noppen 6 und/oder in den Noppen 6 selbst Perforationen 18 bzw. 20 auf, durch die insbesondere eine Ableitung bzw. ein Abtransport von Flüssigkeit möglich ist, durch die jedoch auch die Dämpfungseigenschaften bzw. der shock-absorbingeffect weiter verbessert wird. Die Durchmesser der Perforationen betragen beispielsweise zwischen 1 und 3,5 mm, bevorzugt zwischen 1,6 und 2,8 mm. Dabei kann es insbesondere bevorzugt sein, die Durchmesser der Perforationen 18 in der Basis 4 der erfindungsgemäßen innensohle mit größerem Durchmesser auszubilden, als die Perforationen 20 in den Noppen 6. Die Perforationen 20 an den Noppen 6 sind vorzugsweise in dem Bereich der Kuppelspitze ausgebildet, so daß die durch die Perforation gebildete Öffnung an der tiefsten Stelle vorgesehen ist. In den Figuren 7 und 8 ist die erfindungsgemäße Innensohte 2 im Detail dargestellt, wobei der Abtransport bzw. das Ableiten von Flüssigkeit 22 dort im Detail gezeigt ist. Wie in Figur 8 dargestellt, wird die in einem Schuh (nicht dargestellt) erzeugte bzw. vorhandene Feuchtigkeit bzw. Flüssigkeit, z.B. Schweiß, durch die Perforationen 18 und 20 hindurch vom Fuß des Benutzers in Richtung der Pfeile 24 weg geleitet, wobei durch das Komprimieren der Noppen 6 ein Pumpeffekt erzeigt wird. Vorzugsweise ist unterhalb der Innensohle 4 eine Flüssigkeit aufnehmende Lage oder Schicht (nicht dargestellt) vorgesehen, mit der die abgeführte Flüssigkeit 22 aufgesaugt werden kann. Die Kontur dieser Lage entspricht vorzugsweise der der Innensohle, so daß die Innensohle 2 und die Flüssigkeit aufnehmende Lage im wesentlichen vollständig übereinander liegen. Nachdem der Benutzer den Schuh abgelegt hat, kann die Flüssigkeit in Richtung entgegen der Pfeile 24 aus dem Kissen durch die Perforationen 18 und 20 in umgekehrter Richtung verdunsten, so daß der Schuh wieder austrocknet.

Durch diese Ausführungsform des erfindungsgemäßen Schuhs, wird sowohl ein optimaler Dämpfungseffekt als auch eine optimale Ventilation bzw. Flüssigkeitsableitung ermöglicht. Die unter Bezugnahme auf die Figuren 1 bis 6 beschriebenen Definitionen gemäß der ersten Ausführungsform der erfindungsgemäßen Innensohle gelten gleichwohl auch für die insbesondere unter Bezugnahme auf die Figuren 7 und 8 beschriebene zweite Ausführungsform der erfindungsgemäßen Innensohle 2. Das gleiche gilt hinsichtlich der Materialauswahl.

Die Herstellung der erfindungsgemäßen Innensohle 2 erfolgt vorzugsweise durch Spritzgießen oder Pressen des Materials, so daß die Basis 4 und die Noppen 6 der erfindungsgemäßen Innensohle 2 integral ausgebildet werden können. Darüberhinaus können bei der Herstellung die Perforationen 18 und 20 bereits im Formungsschritt mit ausgebildet werden. Entsprechend einer bevorzugten Ausführungsform wird die Innensohle 2 als integrales Element bestehend aus verschiedenen Materialien bereitgestellt. So können beispielsweise während des Herstellungsschrittes im Bereich der Ferse und des Fußballens Materialien mit höherer Härte als im übrigen Sohlenbereich integriert werden.

Wie in den Figuren 7 bis 9 dargestellt, wird auf die Oberseite 10 der erfindungsgemäßen Innensohle 2 vorzugsweise eine atmungsaktive und/oder feuchtigkeitsdurchlässige Lage bzw. Schicht 26 aufgebracht. Für diese Lage sind beispielsweise Gewirke, Vliese, Baumwolle oder Polyester geeignet, wobei besonders bevorzugt ein sogenanntes Abstandsgewirke zum Einsatz kommt. Dieses Abstandsgewirke ist bevorzugt aus einem einzigen Faden hergestellt und ist dadurch besonders atmungsaktiv und feuchtigkeitsdurchlässig. Das Abstandsgewirke ist vorzugsweise aus einem Polyester-Material hergestellt. Die Verbindung zwischen der Oberseite 10 der erfindungsgemäßen Sohle 2 und der atmungsaktiven und/oder feuchtigkeitsdurchlässigen Lage bzw. Schicht 26 kann beispielsweise durch Kleben hergestellt sein. Auf der Lage 26 kann ferner eine (in den Figuren nicht dargestellte) Gewebeschicht aufgebracht sein, die die Oberfläche der Innensohle bildet. Das Material für die Innensohle 2 und/oder die Lage 26 kann vorteilhafter Weise femer antibakterielle Materialzusätze aufweisen. In Figur 9 ist ferner eine Außen- oder Laufsohle 28 schematisch dargestellt. Die Laufsohle 28 ist unterhalb der Innensohle 2 angeordnet, wobei die Noppen 6 der Innensohle 2 zur Außensohle 28 hin gerichtet sind.

In den Figuren 10 und 11 sind Diagramme dargestellt, die die Druckverteilung zeigen, die auf die Fußunterseite eines Benutzers wirken, wenn ein Schuh die erfindungsgemäße Innensohle 2 aufweist (Figur 10) bzw. wenn der Schuh ohne die erfindungsgemäße Sohle getragen wird (Figur 11). Diese Diagramme wurden im Rahmen von orthopädischen Untersuchungen ermittelt. Die Untersuchung erfolgte mit einer emed-SF Platte mit 4 Sensoren pro cm² der Firma Novel. Es wurden 15 Versuche mit Versuchspersonen durchgeführt und die Mittelwerte ausgewertet. Es erfolgte sowohl eine Messung unter dem Schuh (Plattenmessung) wie auch eine Messung unter dem Fuß (Innenschuhmessung). Im Rahmen der Plattenmessung wurde herausgefunden, daß der relativ breite Absatz die Ferse nach innen hebelt, wobei die vermehrte initiale Pronation durch den medialen Absatz sehr gut abgefangen wird. Dadurch kann die Gehlinie auf eine sinnvolle Richtung eingestellt werden. Die Abrollung über die Fußaußenseite und über die Großzehe erfolgt wünschenswert. Als Fazit ist festzustellen, daß die Fersenstabilisierung insgesamt günstig und die initiale Pronation stark bis sehr stark ist. Die im Rahmen der Innenschuhmessung ermittelte Druckverteilung gemäß den Figuren 10 und 11 stellt sich als Druckgebirge dar. Die Fußform ist dabei deutlich erkennbar. Der maximale Druck entsteht unter den Mittelfußköpfchen des Fußes und ist insbesondere in Figur 11 anhand der beiden Spitzen erkennbar. Die Spitzen dieses Gebirges gemäß Figur 11 können durch die erfindungsgemäße Innensohle 2 effektiv abgefangen und der Fuß breitflächiger belastet werden, wie in Figur 10 gezeigt. Da die Dämpfungseigenschaften durch die Belastung bestimmt werden, ist die Dämpfung um so besser je höher die Belastung ist. Die erfindungsgemäße Innensohle paßt sich der Belastung an, ist damit immer optimal auf den Träger, insbesondere seinen Sportler abgestimmt. Unterschiedlich belastete Fußbereiche werden unabhängig voneinander gebettet, wodurch der Fuß optimal gestützt wird.

## Patentansprüche

1. Schuhsohlenanordnung mit einer elastischen Innensohle (2), die eine fußseitige Sohlenbasis (4) und integral damit ausgebildete, nach unten gerichtete kuppelartige Noppen (6) sowie die Sohlenbasis durchsetzende Perforationen (18) aufweist,
**dadurch gekennzeichnet,**
**dass** die Innensohle (2) zwischen einer auf der Oberseite der Sohlenbasis (4) angeordneten atmungsaktiven und feuchtigkeitsdurchlässigen Lage (26) und einer flüssigkeitsaufnehmenden Schicht bzw. Lage unter der Innensohle (2) angeordnet ist, und die Noppen (6) dicht gepackt angeordnet sowie mit weiteren Perforationen (20) in ihren kuppelförmigen Endabschnitten versehen sind.

2. Schuhsohlenanordnung nach Anspruch 1,
**dadurch gekennzeichnet,**
**dass** die feuchtigkeitsdurchlässige Lage (26) aus einem Gewirke, Vlies, Baumwolle oder Polyester, bevorzugt aus einem aus einem einzigen Faden gewirkten Abstandsgewirke, gebildet ist, wobei das Material der Lage vorzugsweise einen antibakteriellen Zusatz aufweist.

3. Sohlenanordnung nach Anspruch 1 oder 2,
**dadurch gekennzeichnet,**
**dass** die feuchtigkeitsdurchlässige Lage (26) auf die Oberfläche (10) der Innensohle (2) aufgeklebt ist.

4. Sohlenanordnung nach einem der Ansprüche 1 bis 3,
**dadurch gekennzeichnet,**
**dass** die Noppen (6) aus einem flexiblem, elastisch komprimierbaren Material gebildet sind.

5. Sohlenanordnung nach einem der Ansprüche 1 bis 4,
**dadurch gekennzeichnet,**
**dass** die Innensohle (2) aus Elastomer, Latex, natürlichem oder synthetischem Kautschuk, bevorzugt einem thermoplastischen Kautschuk (TPR), Blockcopolymer oder Thermoelast ausgebildet ist, wobei das Material bevorzugt einen antibakteriellen Zusatz aufweist.

6. Schuhsohlenanordnung nach einem der Ansprüche 1 bis 5,
**dadurch gekennzeichnet,**
**dass** das die Innensohle (2) bildende Material eine Shore A-Härte von 35 bis 60, bevorzugt von 40 bis 55 und besonders bevorzugt von etwa 40, 50 und/oder 55 aufweist.

7. Sohlenanordnung nach einem der Ansprüche 1 bis 6,
**dadurch gekennzeichnet,**
**dass** die Noppen (6) im wesentlichen über die gesamte Innensohle (2) hinweg ausgebildet sind.

8. Sohlenanordnung nach einem der Ansprüche 1 bis 7,
**dadurch gekennzeichnet,**
**dass** die Noppen (6) einen im wesentlichen zylinderförmigen Basisabschnitt und den daran anschließen kuppelförmigen Endabschnitt aufweisen.

9. Schuhsohlenanordnung nach einem der Ansprüche 1 bis 8,
**dadurch gekennzeichnet,**
**dass** die Noppen (6) in verschiedenen Bereichen (12,16) der Innensohle (2) in unterschiedlicher Größe und/oder Form ausgebildet sind.

10. Schuhsohlenanordnung nach einem der Ansprüche 1 bis 9,
**dadurch gekennzeichnet,**
**dass** die flüssigkeitsaufnehmende Lage als Dämpfungselement ausgebildet ist.

11. Schuhsohlenanordnung nach einem der Ansprüche 1 bis 10,
**dadurch gekennzeichnet,**
**dass** die Innensohle (2) lose auf der Außensohle liegt.

12. Schuhsohlenanordnung nach einem der Ansprüche 1 bis 11,
**dadurch gekennzeichnet,**
**dass** die Innensohle (2) zumindest abschnittsweise an ihrem Umfang mit einem Schaft des Schuhs verbunden, bevorzugt verklebt ist.

13. Innensohle (2) nach einem der Ansprüche 1 bis 12, die aus einem Elastomer, Latex, natürlichen oder synthetischen Kautschuk, bevorzugt einem thermoplastischen Kautschuk (TPR), Blockcopolymer oder Thermoelast ausgebildet ist, wobei das Material bevorzugt einen antibakteriellen Zusatz aufweist.

14. Innensohle (2) nach einem der Ansprüche 1 bis 13, wobei das die Innensohle (2) bildende Material eine Shore A-Härte von 35 bis 60, bevorzugt von 40 bis 55 und besonders bevorzugt von etwa 40, 50 und/oder 55 aufweist.

15. Innensohle (2) nach einem der Ansprüche 1 bis 14, wobei die Noppen (6) im wesentlichen über die gesamte Innensohle (2) hinweg ausgebildet sind.

16. Sohlenaufbau mit einer Außensohle, einer Innensohle (2) nach einem der Ansprüche 1 bis 15 und einer zwischen der Außensohle und der Innensohle (2) vorgesehenen Lage zur Feuchtigkeitsaufnahme.

17. Sohlenaufbau nach Anspruch 16, wobei die feuchtigkeitsaufnehmende Lage ferner als Dämpfungselement ausgebildet ist.

18. Sohlenaufbau nach Anspruch 16 oder 17, wobei die Innensohle (2) lose auf der Außensohle liegt.

19. Schuh mit einem Sohlenaufbau nach einem der Ansprüche 16 bis 18 und einem Schaft, wobei die Innensohle (2) zumindest abschnittsweise an deren Umfang mit dem Schaft verbunden, bevorzugt verklebt ist.

20. Verfahren zur Herstellung einer Innensohle (2) nach einem der Ansprüche 1 und 3 bis 15 mit den Schritten:
a) Bereitstellen einer Form mit einer Aussparung zum Ausbilden der Sohlenbasis (4) und der Noppen (6), wobei die Aussparung an einer ersten Fläche mehrere Vorsprünge und an einer zweiten gegenüberliegenden Fläche entsprechend korrespondierende Ausnehmungen zur Ausbildung der Hohlräume (8) aufweist;
b) Bereitstellen eines flexiblen elastischen Materials;
c) Einbringen des Materials in die Form und Ausbilden der Sohlenbasis (4) und der Noppen (6) als integrales Element; und
d) Entfemen der Innensohle (2) aus der Form.

21. Verfahren zur Herstellung einer Innensohle (2) nach einem der Ansprüche 2 bis 15 mit den Schritten:
a) Bereitstellen einer Form mit einer Aussparung zum Ausbilden der Sohlenbasis (4) und der Noppen (6), wobei die Aussparung mehrere Verbindungsstege zwischen einer ersten Fläche der Aussparung und einer zweiten gegenüberliegenden Fläche der Aussparung zur Ausbildung der Perforationen (18, 20) im Noppenzwischenbereich und/oder in den Noppen (6) aufweist;
b) Bereitstellen eines flexiblen elastischen Materials;
c) Einbringen des Materials in die Form und Ausbilden der Sohlenbasis (4) und der Noppen (6) als integrales Element; und
d) Entfernen der Innensohle (2) aus der Form.

22. Verfahren zur Herstellung einer Innensohle (2) nach einem der Ansprüche 3 bis 15, das eine Kombination der Verfahren nach Anspruch 20 und 21 ist.

23. Verfahren nach einem der Ansprüche 20 bis 22, wobei die Form mindestens zweiteilig aufgebaut ist und zum Entfernen der Innensohle (2) geöffnet wird.

24. Verfahren nach einem der Ansprüche 20 bis 23, wobei auf die Oberseite (10) der Innensohle (2) eine atmungsaktive und/oder flüssigkeitsdurchlässige Lage aufgebracht, bevorzugt aufgeklebt wird.

25. Verfahren nach einem der Ansprüche 20 bis 24, wobei die Innensohle (2) in einzelnen Abschnitten aus verschiedenen Materialien integral geformt wird, wobei die verschiedenen Materialien während des Einbringschritts c) im wesentlichen gemeinsam eingebracht werden.

## Claims

1. Shoe sole arrangement with an elastic inner sole (2) which has a sole base (4) on the foot side and, formed integrally therewith, downwardly directed dome-like blisters (6) and also perforations (18) passing through the sole base, **characterized in that** the inner sole (2) is arranged between a breathable and moisture-permeable layer (26) arranged on the upper side of the sole base (4) and a fluid-absorbing ply or layer below the inner sole (2) and the blisters (6) are arranged closely packed and are provided with further perforations (20) in their dome-shaped end portions.

2. Shoe sole arrangement according to Claim 1, **characterized in that** the moisture-permeable layer (26) is formed from a knitted fabric, nonwoven, cotton or polyester, preferably of a knitted spacer fabric knitted from a single yarn, the material of the layer preferably having an antibacterial additive.

3. Sole arrangement according to Claim 1 or 2, **characterized in that** the liquid-permeable layer (26) is adhesively bonded onto the surface (10) of the inner sole (2).

4. Sole arrangement according to one of Claims 1 to 3, **characterized in that** the blisters (6) are formed from a flexible, elastically compressible material.

5. Sole arrangement according to one of Claims 1 to 4, **characterized in that** the inner sole (2) is formed from elastomer, latex, natural or synthetic rubber, preferably a thermoplastic rubber (TPR), block copolymer or thermoelastic, the material preferably having an antibacterial additive.

6. Shoe sole arrangement according to one of Claims 1 to 5, **characterized in that** the material forming the inner sole (2) has a Shore A hardness of 35 to 60, preferably of 40 to 55 and particularly preferably of about 40, 50 and/or 55.

7. Sole arrangement according to one of Claims 1 to 6, **characterized in that** the blisters (6) are formed substantially over the entire inner sole (2).

8. Sole arrangement according to one of Claims 1 to 7, **characterized in that** the blisters (6) have a substantially cylindrical base portion and the dome-shaped end portion adjoining the latter.

9. Shoe sole arrangement according to one of Claims 1 to 8, **characterized in that** the blisters (6) are formed in different sizes and/or shapes in different regions (12, 16) of the inner sole (2).

10. Shoe sole arrangement according to one of Claims 1 to 9, **characterized in that** the fluid-absorbing layer is formed as a damping element.

11. Shoe sole arrangement according to one of Claims 1 to 10, **characterized in that** the inner sole (2) lies loosely on the outer sole.

12. Shoe sole arrangement according to one of Claims 1 to 11, **characterized in that** the inner sole (2) is connected, preferably adhesively bonded, to an upper of the shoe at least over certain portions at its periphery.

13. Inner sole (2) according to one of Claims 1 to 12, which is formed from an elastomer, latex, natural or synthetic rubber, preferably a thermoplastic rubber (TPR), block copolymer or thermoelastic, the material preferably having an antibacterial additive.

14. Inner sole (2) according to one of Claims 1 to 13, the material forming the inner sole (2) having a Shore A hardness of 35 to 60, preferably of 40 to 55 and particularly preferably of about 40, 50 and/or 55.

15. Inner sole (2) according to one of Claims 1 to 14, the blisters (6) being formed substantially over the entire inner sole (2).

16. Sole construction with an outer sole, an inner sole (2) according to one of Claims 1 to 15 and a layer for moisture absorption provided between the outer sole and the inner sole (2).

17. Sole construction according to Claim 16, the moisture-absorbing layer also being formed as a damping element.

18. Sole construction according to Claim 16 or 17, the inner sole (2) lying loosely on the outer sole.

19. Shoe with a sole construction according to one of Claims 16 to 18 and an upper, the inner sole (2) being connected, preferably adhesively bonded, to the upper at least over certain portions at its periphery.

20. Process for producing an inner sole (2) according to one of Claims 1 and 3 to 15 with the steps of:
a) preparing a mould with a recess for forming the sole base (4) and the blisters (6), the recess having a number of projections on a first area and appropriately corresponding clearances for forming the hollow spaces (8) on a second area lying opposite;
b) preparing a flexible elastic material;
c) introducing the material into the mould and forming the sole base (4) and the blisters (6) as an integral element; and
d) removing the inner sole (2) from the mould.

21. Process for producing an inner sole (2) according to one of Claims 2 to 15 with the steps of:
a) preparing a mould with a recess for forming the sole base (4) and the blisters (6), the recess having a number of connecting webs between a first area of the recess and a second area of the recess lying opposite for forming the perforations (18, 20) in the region between the blisters and/or in the blisters (6);
b) preparing a flexible elastic material;
c) introducing the material into the mould and forming the sole base (4) and the blisters (6) as an integral element; and
d) removing the inner sole (2) from the mould.

22. Process for producing an inner sole (2) according to one of Claims 3 to 15 which is a combination of the processes according to Claims 20 and 21.

23. Process according to one of Claims 20 to 22, the mould being constructed in at least two parts and being opened for the removal of the inner sole (2).

24. Process according to one of Claims 20 to 23, a breathable and/or fluid-permeable layer being applied, preferably adhesively bonded, to the upper side (10) of the inner sole (2).

25. Process according to one of Claims 20 to 24, the inner sole (2) being integrally formed from different materials in individual portions, the different materials being introduced substantially together during the introduction step c).

## Revendications

1. Agencement de semelle de chaussure comportant une semelle intérieure (2) élastique qui présente une base de semelle (4) du côté du pied et, réalisés d'un seul bloc avec celle-ci, des boutons (6) de type coupole orientés vers le bas, ainsi que des perforations (18) traversant la base de semelle,
**caractérisé en ce**
**que** la semelle intérieure (2) est disposée entre une couche (26) respirante et perméable à l'humidité disposée sur le côté supérieur de la base de semelle (4) et une strate ou couche sous la semelle intérieure (2), et les boutons (6) sont disposés de manière dense et pourvus d'autres perforations (20) dans leurs sections d'extrémité en forme de coupoles.

2. Agencement de semelle de chaussure selon la revendication 1,
**caractérisé en ce**
**que** la couche (26) perméable à l'humidité est réalisée en un maillage, feutre, coton ou polyester, de préférence en un maillage d'écartement réalisé à partir d'un seul fil, le matériau de la couche comportant de préférence un additif antibactérien.

3. Agencement de semelle selon la revendication 1 ou 2,
**caractérisé en ce**
**que** la couche (26) perméable à l'humidité est collée sur la surface supérieure (10) de la semelle intérieure (2).

4. Agencement de semelle selon l'une des revendications 1 à 3,
**caractérisé en ce**
**que** les boutons (6) sont réalisés en un matériau flexible élastiquement compressible.

5. Agencement de semelle selon l'une des revendications 1 à 4,
**caractérisé en ce**
**que** la semelle intérieure (2) est réalisée en élastomère, latex, caoutchouc naturel ou synthétique, de préférence un caoutchouc thermoplastique (TPR), copolymère bloc ou thermoélastomère, le matériau comportant de préférence un additif antibactérien.

6. Agencement de semelle de chaussure selon l'une des revendications 1 à 5,
**caractérisé en ce**
**que** le matériau constituant la semelle intérieure (2) présente une dureté Shore A de 35 à 60, de préférence de 40 à 55 et plus préférentiellement d'environ 40, 50 et/ou 55.

7. Agencement de semelle selon l'une des revendications 1 à 6,
**caractérisé en ce**
**que** les boutons (6) sont réalisés sensiblement sur la totalité de la semelle intérieure (2).

8. Agencement de semelle selon l'une des revendications 1 à 7,
**caractérisé en ce**
**que** les boutons (6) présentent une section de base sensiblement de forme cylindrique et, s'y raccordant, une section d'extrémité en forme de coupole.

9. Agencement de semelle de chaussure selon l'une des revendications 1 à 8,
**caractérisé en ce**
**que** les boutons (6) dans différentes zones (12, 16) de la semelle intérieure (2) sont réalisés de tailles et/ou de formes différentes.

10. Agencement de semelle de chaussure selon l'une des revendications 1 à 9,
**caractérisé en ce**
**que** la couche absorbant l'humidité est réalisée comme élément amortissant.

11. Agencement de semelle de chaussure selon l'une des revendications 1 à 10,
**caractérisé en ce**
**que** la semelle intérieure (2) repose librement sur la semelle extérieure.

12. Agencement de semelle de chaussure selon l'une des revendications 1 à 11,
**caractérisé en ce**
**que** la semelle intérieure (2), au moins par sections, est reliée, de préférence collée sur son pourtour à une tige de la chaussure.

13. Semelle intérieure (2) selon l'une des revendications 1 à 12, qui est réalisée en un élastomère, latex, caoutchouc naturel ou synthétique, de préférence un caoutchouc thermoplastique (TPR), copolymère bloc ou thermoélastomère, le matériau comportant de préférence un additif antibactérien.

14. Semelle intérieure (2) selon l'une des revendications 1 à 13, dans laquelle le matériau constituant la semelle intérieure (2) présente une dureté Shore A de 35 à 60, de préférence de 40 à 55 et plus préférentiellement d'environ 40, 50 et/ou 55.

15. Semelle intérieure (2) selon l'une des revendications 1 à 14, dans laquelle les boutons (6) sont réalisés sensiblement sur la totalité de la semelle intérieure (2).

16. Structure de semelle comportant une semelle extérieure, une semelle intérieure (2) selon l'une des revendications 1 à 15 et une couche pour absorber l'humidité, prévue entre la semelle extérieure et la semelle intérieure (2).

17. Structure de semelle selon la revendication 16, dans laquelle la couche absorbant l'humidité est également réalisée comme élément amortissant.

18. Structure de semelle selon la revendication 16 ou 17 dans laquelle la semelle intérieure (2) repose librement sur la semelle extérieure.

19. Chaussure comportant une structure de semelle selon l'une des revendications 16 à 18 et une tige, dans laquelle la semelle intérieure (2) est assemblée sur son pourtour, de préférence collée à la tige, au moins par sections.

20. Procédé de fabrication d'une semelle intérieure (2) selon l'une des revendications 1 et 3 à 15 comportant les étapes qui consistent à :
a) préparer un moule ayant un évidement pour réaliser la base de semelle (4) et les boutons (6), l'évidement présentant sur une première surface plusieurs saillies et sur une seconde surface située en regard des évidements correspondants pour réaliser les espaces creux (8) ;
b) préparer un matériau élastique flexible ;
c) mettre en place le matériau dans le moule ec réaliser la base de semelle (4) et les boutons (6) en tant qu'élément d'un seul bloc ; et
d) retirer la semelle intérieure (2) du moule.

21. Procédé de fabrication d'une semelle intérieure (2) selon l'une des revendications 2 à 15, comportant les étapes qui consistent à :
a) préparer un moule ayant un évidement pour réaliser la base de semelle (4) et les boutons (6), l'évidement présentant plusieurs nervures de liaison entre une première surface de l'évidement et une seconde surface de l'évidement située en regard pour réaliser les perforations (18, 20) dans l'interstice entre boutons et/ou dans les boutons (6)
b) préparer un matériau élastique flexible ;
c) mettre en place le matériau dans le moule et réaliser la base de semelle (4) et les boutons (6) en tant qu'élément d'un seul bloc ; et
d) retirer la semelle intérieure (2) du moule.

22. Procédé de fabrication d'une semelle intérieure (2) selon l'une des revendications 3 à 15, qui est une combinaison des procédés selon les revendications 20 et 21.

23. Procédé selon l'une des revendications 20 à 22, dans lequel le moule est constitué d'au moins deux parties et est ouverte pour retirer la semelle intérieure (2).

24. Procédé selon l'une des revendications 20 à 23, dans lequel une couche respirante et/ou perméable aux liquides est appliquée, de préférence collée sur le côté supérieur (10) de la semelle intérieure (2).

25. Procédé selon l'une des revendications 20 à 24, dans lequel la semelle intérieure (2) est formée d'un seul bloc en plusieurs sections de matériaux différents, les différents matériaux étant sensiblement mis en place conjointement pendant la phase de mise en place c).
